# EUROPÄISCHE PATENTSCHRIFT

(11) **EP 2 925 996 B1**
(45) Veröffentlichungstag und Bekanntmachung des Hinweises auf die Patenterteilung: **08.06.2016**
(21) Anmeldenummer: 13798543.8
(22) Anmeldetag: 08.11.2013
(51) Int. Cl.: F02M 27/04, H01F 7/02, F23K 5/02

(54) **VORRICHTUNG ZUR MAGNETISCHEN BEHANDLUNG EINES KOHLENWASSERSTOFFHALTIGEN FLUIDS**
DEVICE FOR THE MAGNETIC TREATMENT OF A HYDROCARBON-CONTAINING FLUID
DISPOSITIF POUR LE TRAITEMENT MAGNÉTIQUE D'UN FLUIDE À BASE D'HYDROCARBURES

(30) Priorität: 28.11.2012 AT 12542012
(43) Veröffentlichungstag der Anmeldung: 07.10.2015
(73) Patentinhaber: Barilits-Gupta, Maria Michaela, 7021 Drassburg (AT)
(72) Erfinder: Barilits-Gupta, Maria Michaela, 7021 Drassburg (AT)
(74) Vertreter: Fox, Tobias
(86) Internationale Anmeldenummer: PCT/AT2013/000188
(87) Internationale Veröffentlichungsnummer: WO 2014/082107

(56) Entgegenhaltungen:
- WO-A1-98/39564
- AT-B1- 511 345
- GB-A- 2 333 977
- GB-A- 2 353 742

## Beschreibung

Die Erfindung betrifft eine Vorrichtung zur magnetischen Behandlung eines kohlenwasserstoffhaltigen Fluids, die eine Leitung zum Durchfluß des Fluids sowie sechs Magneten, die drei hintereinander angeordnete Paare bilden, deren Magnetfelder das Innere der Leitung durchdringen, aufweist.

Die Behandlung von fossilen Treibstoffen für Fahrzeugmotoren durch Magnetfelder sind im Stand der Technik bekannt. Die US 6,456,178 B1, die KR 10-2009-0011385 A, die US 5,348,050, die WO 97/29279 sowie die AT 010455 U1 lehren verschiedene Vorrichtungen, die mittels einer einfachen Anordnung von wenigen Permanentmagneten den Treibstoff für Verbrennungsmotoren kurz vor der Einspritzung in den Brennraum behandeln. Der Treibstoff passiert dabei ein inhomogenes Magnetfeld in Längs- oder Querrichtung, wodurch die Kohlenstoffatome angeregt werden sollen.

Die US 2007/0138077 A1, die WO 02/101224 A1 und die EP 0399 801 A1 zeigen ähnliche Vorrichtungen zum magnetischen Aktivieren von Treibstoffen, die jedoch einen komplexeren Aufbau aufweisen. Eine Vielzahl von Magneten werden zusammen mit anderen Vorrichtungen, wie Strömungsblenden oder Heizelementen, innerhalb eines von Treibstoff durchflossenen Behälters angeordnet, so daß der Treibstoff auf verschiedene Art und Weise aufbereitet wird. Der Nachteil dieser Lösungen besteht darin, daß nicht alle Treibstoffmengen die gleiche Wirkung der Magnetfelder oder anderer Behandlungselemente erfahren, und daß die Vorrichtungen nicht austauschbar sind, ohne die Treibstoffleitung insgesamt zu öffnen.

Die US 4,050,426 A offenbart ein Verfahren und eine Vorrichtung zum Behandeln flüssigen Treibstoffes. Dabei strömt Treibstoff dicht an den Innenflächen von als Hohlzylinder ausgebildeten Permanentmagneten entlang. Nachteilig ist auch hier, daß die Vorrichtung einen Teil der Treibstoffleitung bildet und somit die Treibstoffleitung geöffnet werden muß, falls die Vorrichtung gewechselt oder eingebaut werden soll. Zudem muß der Treibstoff zwei Lochblenden passieren, um in einen Mantelkanal eines doppelwandigen Hohlzylinders zu strömen. Die Herstellung dieser Vorrichtung ist daher aufwendig.

Die DE 35 03 691 A1 beschreibt einen Magnet-Aktivator für Brenn- oder Kraftstoffe, wobei außerhalb der geradlinig ausgeführten Kraftstoffleitung drei Paare von Permanentmagneten angeordnet sind. Nachteilig wirken sich bei dieser Lehre die schlicht gehaltenen drei Magnetfelder aus, die der Treibstoff passiert. Zwar ist eine Aktivierung der Kohlenwasserstoffe in dem Treibstoff feststellbar, doch fällt sie vergleichsweise gering aus.

Die AT 511 345 B1 beschreibt eine Vorrichtung zum magnetischen Aktivieren von gasförmigen oder flüssigen Energieträgern gemäß dem Oberbegriff des Anspruchs 1. Die Erfindung zielt darauf ab, eine Vorrichtung, wie eingangs angeführt, zu schaffen, welche einfach im Aufbau ist, leicht oder kaum gewartet werden muß, sowie leicht einbaubar oder austauschbar ist. Weiterhin soll durch die erfindungsgemäße Vorrichtung eine verbesserte und gesteigerte Aktivierung des Fluids erreicht werden.

Die erfindungsgemäße Vorrichtung erreicht dies dadurch, daß die Magnete im wesentlichen zylinderförmig ausgebildet und außerhalb der Leitung angeordnet sind, wobei die beiden Magnete eines Paares miteinander fluchtend an gegenüberliegenden Seiten der Leitungswand angeordnet sind und jeweils mit einer ihrer Stirnseiten auf die Leitung weisen, und wobei jeder Magnet ein Strichmuster abwechselnder Magnetpolung aufweist, das senkrecht zur Flußrichtung des Fluids ausgerichtet ist.

In einer Ausführungsform der Erfindung weist die Vorrichtung mindestens eine weitere Gruppe aus drei Paaren von Magneten auf.

Zur weiteren Ausgestaltung der Erfindung sind die Magnete in einem Gehäuse angeordnet, das bevorzugt rohrförmig ist.

Bevorzugt ist in einer Ausgestaltung der Erfindung, daß die Magnete mit Kunststoffstücken in ihrer Position fixiert sind.

Eine bevorzugte Ausführungsform der Vorrichtung zeichnet sich dadurch aus, daß die Achsen zweier hintereinanderliegender Magnetpaare in Flußrichtung gesehen einen Winkel einschließen.

In einer weiteren Ausführungsform sind die Magnete in einer Trommel angeordnet, die axial drehbar auf der Leitung gelagert ist, und wobei die Trommel mit einem elektrischen Antrieb verbunden ist.

Bevorzug wird der Antrieb der Trommel durch eine Steuerung geregelt.

Weiterhin bevorzugt ist die Steuerung mit mindestens einem Sensor verbunden, durch welchen die Aktivierung des Fluids meßbar ist.

Die Erfindung wird nachstehend anhand eines in den Zeichnungen dargestellten Ausführungsbeispieles näher erläutert. Es zeigen: Fig. 1 einen schematischen Längsschnitt durch die Vorrichtung, Fig. 2 einen schematischen Querschnitt durch eine weitere Ausführungsform der Vorrichtung, Fig. 3 eine schematische Draufsicht auf einen Magneten, Fig. 4 einen schematischen Längsschnitt durch einen Magneten, Fig. 5 einen schematischen Längsschnitt durch die Vorrichtung und Fig. 6 einen schematischen Querschnitt durch die Vorrichtung.

Gemäß Fig. 1 strömt ein kohlenwasserstoffhaltiges Fluid in Pfeilrichtung durch eine Leitung 2. Kohlenwasserstoffhaltige Fluids sind alle bekannten fossilen, flüssigen oder gasförmigen Treibstoffe, wie Benzin, Heizöl, Kerosin, Erdgas u.dgl. Beim Strömen durch die Leitung 2 passiert das Fluid drei Paare von Magneten 3. Jeder der Magneten 3 ist als Permanentmagnet ausgeführt und auf die Leitung 2 gerichtet, jedoch außerhalb der Leitung angeordnet. Die Polung der Magnete 3 ist derart gewählt, daß ein Nordpol eines ersten Magneten 3 immer einem Südpol des gegenüberliegend angeordneten Magneten 3 gegenüberliegt und umgekehrt. Anstelle von Permanentmagneten können auch Elektromagneten oder andere Magnettypen verwendet werden.

Beim Verbrennen von Kohlenwasserstoffen in Motoren, Brennern, Heizöfen oder ähnlichem fällt die Leistung dann am höchsten aus, wenn die Kohlenstoffatome und die Wasserstoffatome zusammen mit dem Luftsauerstoff vollständig zu Kohlendioxid (CO₂) und zu Wasser (H₂O) verbrennen. Voraussetzung dafür ist nicht nur das geeignete Mischungsverhältnis von Fluid und Luftsauerstoff sowie eine möglichst gleichmäßige Vernebelung des Fluids im Luftsauerstoff zum Zeitpunkt der Verbrennung, sondern auch der beste Zustand der in den Kohlenwasserstoffen gebundenen Kohlenstoffatome vor der Verbrennung. Befinden sich nämlich von den vier an der Reaktion beteiligten Valenzelektronen eines Kohlenstoffatoms nicht alle im angeregten Zustand, kann es trotz Vorhandenseins ausreichend vieler Sauerstoffatome dazu kommen, daß der Kohlenstoff nur zu Kohlenmonoxid (CO) verbrennt oder unverbrannt als Ruß verbleibt. Die Leistung des Verbrennungsmotors oder der Heizungsanlage verringert sich dadurch und der Ausstoß an unerwünschtem Kohlenmonoxid und an Rußpartikeln wird erhöht. Überraschenderweise schafft die Anordnung und die Polung der Magnete 3 gemäß der vorliegenden Erfindung eine Vorrichtung, in welcher Kohlenstoffatome von Kohlenwasserstoffen in besonders hohem Maße aktiviert werden, so daß sie bei der anschließenden Verbrennung mit Sauerstoff zu Kohlendioxid reagieren.

Weiterhin gemäß Fig. 1 und gemäß Fig. 3 und 4 sind die Magnete 3 als zylinderförmige Stabmagneten ausgebildet. Ihre kreisförmigen Stirnseiten 4 sind jeweils auf die Leitung 2 gerichtet. Zur einfachen und sicheren Handhabung sind die drei Magnetpaare in einem Gehäuse 5 angeordnet. Damit sie in ihrer exakten Position verharren, werden die Magnete 3 durch Kunststoffstücke 6 gehalten. Sie sind im gezeigten Beispiel derart geformt, daß sie den Innenraum des Gehäuses 5 fast vollständig ausfüllen und lediglich gefräste oder gebohrte Hohlräume zur Aufnahme der Magnete 3 aufweisen. Die Kunststoffstücke 6 können selbstverständlich auch aus einem anderen festen Material hergestellt sein, solange es die Magnetfelder der Magneten 3 nicht beeinflußt. Bevorzugt ist das Gehäuse 5 rohrförmig und koaxial mit der Leitung 2 ausgerichtet. Das Gehäuse 5 besteht vorzugsweise aus Stg. 37 und ist außen verchromt. Es kann an beiden Enden ein Gewinde aufweisen, welche zum Aufschrauben von Endkappen 7 dienen. Auch andere Arten des Aufbaues des Gehäuses zur Aufbewahrung und feststehenden Halterung der Magnete 3 sind denkbar, wie z.B. zwei Halbschalen, die über eine bestehende Leitung 2 geklappt werden können. Wenn Endkappen 7 vorgesehen sind, sind auch sie, wie das Gehäuse 5, aus Stg. 37 gefertigt. Das Gehäuse 5 und Endkappen sind in ihren Abmessungen so ausgelegt, daß durch die Magnete 3 keine magnetische Sättigung erreicht wird, somit der magnetische Kreis geschlossen ist, und das magnetische Feld genau dort, WO es benötigt wird, die größte Feldstärke erreicht. Die Leitung 2 kann aus Edelstahl gefertigt sein, weil Edelstahl paramagnetisch ist.

Fig. 2 stellt einen Querschnitt der Vorrichtung 1 entlang der Linie AB aus Fig. 1 dar. Gemäß Fig. 2 liegen sich zwei Magnete 3 gegenüber auf einer gemeinsamen Achse 8 und zeigen mit ihren Stirnseiten 4 auf die Leitung 2.

Fig. 3 zeigt die genaue Polung der Magnete 3. Es wechseln sich in einem Strichmuster Nord- und Südpole miteinander ab (in Fig. 3 sind beispielhaft zwei Streifen als Nordpol N und als Südpol S gekennzeichnet). Das gleiche Strichmuster, nur mit umgekehrter Polung, besitzt der entsprechende Magnet 3 auf der gegenüberliegenden Seite der Leitung 2. Dadurch wird innerhalb der Leitung 2 ein magnetisches Wechselfeld errichtet. Es zeigt sich überraschenderweise, daß bei geeigneter Frequenz des Magnetfeldwechsels eine gesteigerte Aktivierung der Kohlenstoffatome stattfindet. Die Wechselfrequenz wird im wesentlichen durch den räumlichen Abstand der Nord- und Südpole auf den Magneten 3 sowie durch die Durchflußgeschwindigkeit des Fluids durch die Leitung 2 bedingt.

Auch gemäß Fig. 4 zeigt sich das Strichmuster der abwechselnden Nord- und Südpolung auf einem Magneten 3, wobei in dieser Längsschnitt-Ansicht die Stirnseite 4 nach unten weist.

Tests haben ergeben, daß sich der Wirkungsgrad der Vorrichtung 1 dadurch steigern läßt, daß drei Magnetpaare verwendet werden, wobei der Abstand zwischen dem ersten und dem zweiten Paar sowie der Abstand zwischen dem zweiten und dem dritten Paar der Magnete 3 gleich groß zu wählen ist. Eine weitere Steigerung des Wirkungsgrades findet signifikant dann statt, wenn eine weitere Gruppe aus drei Paaren von Magneten 3 der ersten Gruppe hinzugefügt wird. Weiterhin hat sich überraschend herausgestellt, daß der Wirkungsgrad der Vorrichtung gesteigert ist, wenn die Achsen 8 zweier hintereinanderliegender Magnetpaare einen Winkel einschließen (Fig. 2). Zwei Magnete 3 eines Paares, die gegenüber um die Leitung 2 herum angeordnet sind, sind fluchtend zueinander ausgerichtet, d.h. sie liegen auf einer gemeinsamen Achse 8, die senkrecht auf der Durchflußrichtung 2, bestimmt durch die Leitung 2, liegt. Gesehen in Flußrichtung können nun die Achsen 8 zweier benachbarter Magnetpaare einen Winkel einschließen.

Fig. 5 zeigt eine weitere Ausführungsform der Erfindung. Durch eine einfache Veränderung wird der Wirkungsgrad zur Aktivierung des Fluids erhöht. Dazu sind die drei Paare der Magneten 3 in einer Trommel 9 innerhalb des Gehäuses 5 angeordnet. Die Trommel 9 ist koaxial drehbar auf der Leitung 2 mittels beispielsweise von Kugellagern 10 gelagert. Im Gehäuse 5 sind dann Spulen 11 vorgesehen, die die Trommel 9 drehend antreiben können. Tests haben ergeben, daß die Aktivierung der Kohlenstoffatome steigt, wenn die drei Paare der Magneten 3 um die Leitung 2 während des Durchflusses des Brennstoffes rotieren. Eine Steuerung 12 steuert die Rotationsgeschwindigkeit der Tommel 9 über die Spulen 11. Die Trommel 9 muß nicht von den Spulen 11 angetrieben werden. Alternativen wie Elektromotoren o.ä. sind gleichermaßen möglich.

Durch Anordnung der Magnete 3 in der Trommel 9 sind sie immer noch innerhalb des Gehäuses 5 positioniert. Das Gehäuse 5 übernimmt nun die Funktion des mechanischen Schutzes der rotierenden Trommel 9 sowie ggf. der Aufnahme von Teilen der Antriebsmittel der Trommel 9. Das Gehäuse 5 könnte aber bei dieser Ausführungsform konstruktiv verändert werden, z.B. in Richtung eines Gitterkorbes oder von Schutzbügeln.

Fig. 6 zeigt diese Ausführungsform im Querschnitt entlang der Linie AB in Fig. 5. Es können mehr oder weniger als die sechs in Fig. 5 dargestellten Spulen 11 verwendet werden. Sie müssen zudem nicht auf der Höhe der Magneten 3 angeordnet sein. Das von den Spulen 11 erzeugte Magnetfeld ist so zu Wählen, daß ein sicherer und schneller Antrieb der Trommel 9 gewährleistet ist, daß jedoch das von den Magneten 3 in der Leitung 2 erzeugte Magnetfeld unverändert bleibt.

Die Steuerung 12 kann die Drehgeschwindigkeit der Trommel 9 auch in Abhängigkeit der tatsächlich erfolgten oder gewünschten Aktivierung der Kohlenstoffatome regeln. Zu diesem Zweck wird mindestens ein Sensor 13 am Fluidausgang der Leitung 2 der Vorrichtung 1 angebracht, welcher die Aktivierung mißt und über eine Leitung 14 an die Steuerung weitergibt. Ein solcher Sensor 13 kann aus einer LED und einer Photozelle bestehen. Die LED sendet dann elektromagnetische Strahlung einer bestimmten Frequenz, wie etwa der Resonanzfrequenz von Kohlenstoff, aus, und die Photozelle empfängt die von den Kohlenstoffatomen anschließend emittierte elektromagnetische Strahlung. An der Eingangsseite der Leitung 2 können zusätzlich Sensoren 13 angeordnet sein, um die Anregungsdifferenz messen zu können. Die beste Drehgeschwindigkeit der Trommel 9 kann sich durch Veränderungen in der Zusammensetzung oder Temperatur des Fluids ändern. Ebenso spielt die Durchflußgeschwindigkeit eine Rolle. Sie kann sich beispielsweise bei Motoren ändern, wenn ein Fahrzeug die Fahrgeschwindigkeit oder die Fahrleistung ändert.

Die Vorrichtung ist geeignet für die Aktivierung von Diesel, Benzin, Kerosin, Heizöl, Schweröl, pflanzlichen Ölen etc. sowie für Gase, wie Campinggas, Butan, Propan etc. Die Steigerung des Wirkungsgrades bemißt sich wahlweise in der Steigerung der Leistung eines Motors, dessen Treibstoffzufuhrleitung mit einer Vorrichtung 1 ausgestattet wird, oder durch die Verminderung des Treibstoffverbrauches bei gleicher Leistung. Selbstverständlich erhöht sich der Wirkungsgrad ebenso bei Heizungen oder Brennern. Ebenso bildet sich ein gesteigerter Wirkungsgrad direkt in der Verringerung des Rußanteiles oder des Kohlenmonoxidanteiles in den Abgasen ab.

## Patentansprüche

1. Vorrichtung (1) zur magnetischen Behandlung eines kohlenwasserstoffhaltigen Fluids, die eine Leitung (2) zum Durchfluß des Fluids sowie sechs Magneten (3), die drei hintereinander angeordnete Paare bilden, deren Magnetfelder das Innere der Leitung durchdringen, aufweist, wobei die Magnete (3) im wesentlichen zylinderförmig ausgebildet und außerhalb der Leitung (2) angeordnet sind, wobei die beiden Magnete (3) eines Paares miteinander fluchtend an gegenüberliegenden Seiten der Leitungswand angeordnet sind und jeweils mit einer ihrer Stirnseiten (4) auf die Leitung (2) weisen, dadurch gekennzeignet, daß jeder Magnet (3) ein Strichmuster abwechselnder Magnetpolung aufweist, das senkrecht zur Flußrichtung des Fluids ausgerichtet ist.

2. Vorrichtung nach Anspruch 1, **dadurch gekennzeichnet, daß** sie mindestens eine weitere Gruppe aus drei Paaren von Magneten (3) aufweist.

3. Vorrichtung nach Anspruch 1 oder 2, **dadurch gekennzeichnet, daß** die Magnete (3) in einem Gehäuse (5) angeordnet sind, das bevorzugt rohrförmig ist.

4. Vorrichtung nach einem der vorangehenden Ansprüche, **dadurch gekennzeichnet, daß** die Magnete (3) mit Kunststoffstücken (6) in ihrer Position fixiert sind.

5. Vorrichtung nach einem der vorangehenden Ansprüche, **dadurch gekennzeichnet, daß** die Achsen zweier hintereinanderliegender Magnetpaare in Flußrichtung gesehen einen Winkel einschließen.

6. Vorrichtung nach einem der vorangehenden Ansprüche, **dadurch gekennzeichnet, daß** die Magnete (3) in einer Trommel (9) angeordnet sind, die axial drehbar auf der Leitung (2) gelagert ist, und wobei die Trommel (9) mit einem elektrischen Antrieb verbunden ist.

7. Vorrichtung nach Anspruch 6, **dadurch gekennzeichnet, daß** der Antrieb der Trommel (9) durch eine Steuerung (12) geregelt wird.

8. Vorrichtung nach Anspruch 7, **dadurch gekennzeichnet, daß** die Steuerung (12) mit mindestens einem Sensor (13) verbunden ist, durch welchen die Aktivierung des Fluids meßbar ist.

## Claims

1. Apparatus (1) for magnetically treating a hydrocarbon-containing fluid, which apparatus has a line (2) for the fluid to flow through and also has six magnets (3) which form three pairs which are arranged one behind the other and the magnetic fields of which pass through the interior of the line, wherein the magnets (3) are of substantially cylindrical design and are arranged outside the line (2), wherein the two magnets (3) of a pair are arranged such that they are in alignment with one another on opposite sides of the line wall and each point towards the line (2) by way of one of their end faces (4), **characterized in that** each magnet (3) has a line pattern of alternating magnetic polarity, which line pattern is oriented perpendicular to the direction of flow of the fluid.

2. Apparatus according to Claim 1, **characterized in that** it has at least one further group comprising three pairs of magnets (3).

3. Apparatus according to Claim 1 or 2, **characterized in that** the magnets (3) are arranged in a housing (5) which is preferably tubular.

4. Apparatus according to one of the preceding claims, **characterized in that** the magnets (3) are fixed in position by plastic pieces (6).

5. Apparatus according to one of the preceding claims, **characterized in that** the axes of two magnet pairs which are arranged one behind the other form an angle as seen in the direction of flow.

6. Apparatus according to one of the preceding claims, **characterized in that** the magnets (3) are arranged in a drum (9) which is mounted in an axially rotatable manner on the line (2), and wherein the drum (9) is connected to an electric drive.

7. Apparatus according to Claim 6, **characterized in that** the drive of the drum (9) is regulated by a controller (12).

8. Apparatus according to Claim 7, **characterized in that** the controller (12) is connected to at least one sensor (13) which can measure the activation of the fluid.

## Revendications

1. Dispositif (1) pour le traitement magnétique d'un fluide contenant des hydrocarbures, qui présente une conduite (2) pour le passage du fluide ainsi que six aimants (3) qui forment trois paires disposées l'une derrière l'autre, dont les champs magnétiques traversent l'intérieur de la conduite, les aimants (3) étant constitués essentiellement en forme de cylindre et étant disposés à l'extérieur de la conduite (2), les deux aimants (3) d'une paire étant disposés en alignement l'un avec l'autre sur des côtés opposés de la paroi de conduite et respectivement avec une de leurs faces frontales (4) dirigée vers la conduite (2), **caractérisé en ce que** chaque aimant (3) présente un motif de lignes de polarisation magnétique alternée qui est orienté perpendiculairement à la direction d'écoulement du fluide.

2. Dispositif selon la revendication 1, **caractérisé en ce qu'**il présente au moins un autre groupe de trois paires d'aimants (3).

3. Dispositif selon la revendication 1 ou 2, **caractérisé en ce que** les aimants (3) sont disposés dans un boîtier (5) qui est de préférence de forme tubulaire.

4. Dispositif selon l'une des revendications précédentes, **caractérisé en ce que** les aimants (3) sont fixés dans leur position avec des pièces en matière plastique (6).

5. Dispositif selon l'une des revendications précédentes, **caractérisé en ce que**, vu dans la direction d'écoulement, les axes de deux paires d'aimants qui se suivent forment un angle.

6. Dispositif selon l'une des revendications précédentes, **caractérisé en ce que** les aimants (3) sont disposés dans un tambour (9) qui est supporté en rotation axiale sur la conduite (2), et le tambour (9) étant raccordé à un entraînement électrique.

7. Dispositif selon la revendication 6, **caractérisé en ce que** l'entraînement du tambour (9) est régulé par une commande (12).

8. Dispositif selon la revendication 7, **caractérisé en ce que** la commande (12) est raccordée à au moins un capteur (13) au moyen duquel l'activation du fluide peut être mesurée.
